# EUROPÄISCHE PATENTSCHRIFT

(11) **EP 2 296 892 B1**
(45) Veröffentlichungstag und Bekanntmachung des Hinweises auf die Patenterteilung: **05.10.2011**
(21) Anmeldenummer: 09757197.0
(22) Anmeldetag: 26.05.2009
(51) Int. Cl.: B41F 31/00, B41F 31/30, B41F 31/36

(54) **VORRICHTUNG UND VERFAHREN ZUM ANKOPPELN EINER FARBÜBERTRAGUNGSWALZE**
DEVICE AND METHOD FOR COUPLING AN INK TRANSFER ROLLER
DISPOSITIF ET PROCÉDÉ D'ACCOUPLEMENT D'UN ROULEAU ENCREUR

(30) Priorität: 29.05.2008 DE 102008025998
(43) Veröffentlichungstag der Anmeldung: 23.03.2011
(73) Patentinhaber: Windmöller & Hölscher KG, 49525 Lengerich (DE)
(72) Erfinder: KOOPMANN, Dietmar, 49536 Lienen (DE)
(86) Internationale Anmeldenummer: PCT/EP2009/003725
(87) Internationale Veröffentlichungsnummer: WO 2009/146814

(56) Entgegenhaltungen:
- EP-A- 1 016 520
- DE-C1- 4 442 575

## Beschreibung

Die Erfindung betrifft eine Vorrichtung und ein Verfahren zum Ankoppeln einer Farbübertragungswalze in einem Farb- oder Druckwerk einer Druckmaschine, wobei die Walze zumindest aus einem Walzenkörper, an den sich endseitige Zapfen anschließen, besteht, wobei jeder Zapfen der Walze in jeweils einem Lagergehäuse des Farb- oder Druckwerks über zumindest ein Lager rotierbar gelagert ist, wobei die endseitigen Zapfen der Walze Kupplungen umfassen, mit denen die Walze im Farb- oder Druckwerk einkuppelbar bzw. fixierbar ist und wobei zumindest ein endseitiger Zapfen der Walze mit einem Wellenstück des Antriebes drehfest verbind bar ist.

Bei einem Auftragswechsel an Druckmaschinen ist es notwendig, die Farbübertragungswalzen, zu denen die das Druckbild tragenden Walzen gehören, durch andere neue Walzen gleicher Funktion zu ersetzen.

Bei Druckmaschinen des Standes der Technik, insbesondere bei Flexodruckmaschinen, wird der antriebsseitige Zapfen der Walze mit einem Zahnrad bestückt, welches - nach dem Einbringen der Walze in die Druckmaschine - in das Antriebsritzel eines Antriebes greift. Auf der Bedienerseite wird der Zapfen mit einer Buchse bestückt, die mit einer Antriebseinheit einer Seitenregistervorrichtung in Kontakt gebracht wird. Beim Zahnrad und der Buchse handelt es sich um so genannte Wechselteile. Diese Wechselteile müssen vor dem Einbringen der Walze auf deren endseitige Zapfen aufgebracht und nach dem Herausnehmen der Walze wieder von den Zapfen (händisch) entfernt werden.

Durch die Wechselteile auf den Walzenzapfen ist der Walzen- und damit der Auftragswechsel an Druckmaschinen sehr zeitaufwendig.

Die Patentanmeldung EP 1 016 520 A1 zeigt eine Antriebskupplung zur Verbindung einer Antriebswelle eines Walzenantriebes mit einer auswechselbaren Walze einer Druckmaschine. Der Walzenzapfen umfasst ein Riegelteil, welches über ein Spannstück der Antriebswelle an dieselbe passgenau angekuppelt werden kann. Mit passgenau ist hier gemeint, dass die Winkellage des Zylinders in Bezug auf die Winkellage der Antriebswelle stimmt.

Bei der EP 1 016 520 A1 ist nachteilig, dass der Ankoppelmechanismus der Walze an den Antrieb händisch erfolgen muss, was umständlich und zeitaufwendig ist.

Die DE 44 42 575 C1 offenbart ebenfalls eine Vorrichtung zum Ankoppeln einer Farbübertragungswalze in einem Farb- oder Druckwerk einer Druckmaschine. Sie zeigt einen Aktor zum drehfesten Verbinden der Farbübertragungswalze mit einem Wellenstück des Antriebs. Der Aktor drückt dabei eine Kupplungshälfte gegen eine zweite Kupplungshälfte des Farbübertragungszylinders. Der Aktor ist in axialer Richtung des Farbübertragungszylinders bewegbar, wobei die korrespondierenden Kupplungshälften formschlüssig verbindbar sind. Die Antriebskraft für den Zylinder wird von einem Zahnrad auf eine Hohlwelle übertragen. Innerhalb der Hohlwelle ist eine Schaltwelle angeordnet, die zwecks An- und Abkopplung des Zylinders in der Hohlwelle undrehbar, aber axial verschieblich angeordnet ist. Das Drehmoment der Hohlwelle wird auf diesem Wege auf die Schaltwelle übertragen. Von dort wird das Drehmoment über die beiden Kupplungshälften auf den Zylinder übertragen.

Diese Anordnung ermöglicht keine Einstellung des Seitenregisters.

Die Aufgabe der vorliegende Erfindung ist es daher, eine Vorrichtung zum Ankoppeln einer Farbübertragungswalze in einem Farb- oder Druckwerk einer Druckmaschine vorzuschlagen, welche die Nachteile des Standes der Technik verringert.

Erfindungsgemäß wird diese Aufgabe durch die Merkmale der Ansprüche 1 und 7 gelöst.

Dadurch, dass der Ankopplungsmechanismus jetzt nicht mehr händisch erfolgen muss, ist es unter anderem möglich, wenn die neu in die Druckmaschine einzubringenden (neuen) Walzen, beispielsweise Farbübertragungswalzen, mithilfe einer geeigneten automatisierten Vorrichtung, beispielsweise mithilfe eines Roboters, auf die entsprechenden Ankoppelpositionen in ein Druckwerk gehoben werden können. Vorteilhafte Vorrichtungen zum Transport dieser Walzen greifen dieselben an zumindest einem ihrer endseitigen Zapfen an, während sie die Walzen zwischen einem Lager und dem Druck- oder Farbwerk transportieren. In der Regel übergeben diese Transportvorrichtungen die endseitigen Zapfen geeigneten Lagerstellen, in denen die Zapfen während des Druckbetriebes gelagert werden.

Weiterhin ermöglicht die erfindungsgemäße Vorrichtung das Einstellen des Seitenregisters der Farbübertragungswalze.

Ausgehend vom Oberbegriff des Anspruchs 1 ist erfindungsgemäß vorgesehen,
- dass die Farbübertragungswalze an beiden endseitigen Zapfen (19) jeweils eine Kupplungshälfte (4a, 6a) umfasst und
- dass der Aktor (5, 13) gegen ein Axiallager (7) wirkt, welches in axialer Richtung (9,10) der Farbübertragungswalze (22) bewegbar ist, wobei das Seitenregister der Farbübertragungswalze einstellbar ist.

Die drehfeste Verbindung kann zunächst kraft- oder formschlüssig sein. Sie kann in einfacher Ausführung aus einem Kraftschluss zweiter flacher Wellenenden bestehen.

Vorteilhafterweise ist jedoch zumindest ein stirnseitiges Ende mit einer Kupplungshälfte versehen. Ein in dem Maschinengestell gehaltener Wellenzapfen trägt dann das Gegenstück zu dieser Kupplungshälfte.

Vorteilhafterweise führen die Kupplungshälften miteinender einen Formschluss herbei.

Die Kraft, die der Aktor - in axialer Richtung der Walze - auf die Kupplungen ausübt, ist in diesem Fall so groß gewählt, dass die Kupplungen während des Druckbetriebes der Druckmaschine formschlüssig ineinander greifen.

Vorteilhaft ist in diesem Fall, wenn die Kraft, mit welcher der Aktor gegen die Kupplungen anstellbar ist, konstant ist bzw. konstant gehalten wird. Dafür ist ein Druckluftzylinder als Aktor besonders gut geeignet.

Formschlüssige Kupplungen bestehen aus zwei Schalenhälften, die beim Aneinanderkuppeln (dem so genannten Kupplungsschluss) gegeneinander gepresst bzw. gestellt werden. Diese formschlüssigen Kupplungshälften haben den Vorteil, dass sie einen guten "Sitz" zueinander haben und damit wenig "Spiel" bieten.

Vorteilhaft ist besonders, wenn die Kupplungen, die sich auf den endseitigen Zapfen der Farbübertragungswalze befinden, Klauenkupplungen sind. Diese Klauenkupplungen sind eine Spezialform der formschlüssigen Kupplungen bei der - zwei oder mehr - so genannte Fortsätze der Kupplungshälften beim Ankoppeln ineinander greifen. Diese besondere Ausführungsform einer formschlüssigen Kupplung ermöglicht eine sehr hohe Kraftübertragung auf die miteinander gekoppelten Achsen. Dadurch können die Walzen mit hohen Geschwindigkeiten beaufschlagt werden.

Vorteilhaft ist, wenn zumindest eine Kupplungshälfte der Klauenkupplung Fortsätze besitzt, die in der Ebene der Stirnfläche des Zapfens erhaben sind, das heißt über die restliche Stirnfläche des Zapfens hinausgreifen.

Es ist auch vorteilhaft, wenn die Fortsätze der Klauenkupplung in ihren Flanken abgeschrägt sind. Bei evtl. Abrieb bzw. Verschleiß der Fortsätze der Kupplungshälften, werden diese "weiter ineinander geschoben", so dass eine formschlüssige Verbindung bestehen bleibt. Diese Ausführungsform der Klauenkupplung bietet eine besonders sichere formschlüssige und spielfreie Verbindung.

Im Druckwerk befinden sich vorteilhafterweise jeweils auf der Antriebs- und Bedienerseite - zu den Kupplungshälften auf den Zapfen der Walze - korrespondierende Kupplungshälften. Die Kupplungshälften der Zapfen der Walze werden an die korrespondierenden Kupplungshälften des Druckwerkes in axialer Richtung der Walze angestellt.

Die Kraft, die der Aktor auf die Kupplungen in axialer Richtung ausübt, kann mit der Druckgeschwindigkeit der Maschine variierten. Bei niedrigeren Druckgeschwindigkeiten kann beispielsweise eine geringere Kraft vom Aktor auf die Kupplungen ausgeübt werden, als bei höheren Geschwindigkeiten.

Es ist besonders vorteilhaft, wenn die Vorrichtung zum Ankoppeln einer Farbübertragungswalze in ein Farb- oder Druckwerk einen Antrieb für die Seitenregistereinstellung der Formatwalze umfasst.

Dabei befindet sich die Seitenregistereinstellung vorteilhafterweise auf der Antriebsseite in der Nähe einer axialen Kupplung der Walze.

Außerdem ist es vorteilhaft, wenn die Kraft, die der Antrieb für die Seitenregistereinstellung der Formatwalze bereitstellt, entweder in dieselbe Richtung der Kraft des Aktors oder in die entgegen gesetzte Richtung der Kraft des Aktors wirkt.

Weitere Ausführungsbeispiele der Erfindung gehen aus der gegenständlichen Beschreibung und den Ansprüchen hervor.

Die einzelnen Figuren zeigen:

| | |
|---|---|
| Figur 1a | Eine Draufsicht einer beidseitigen Lagerung einer Farbübertragungswalze bzw. eines Farbübertragungszylinders im ungekoppelten Zustand |
| Figur 1b | Eine Draufsicht einer beidseitigen Lagerung einer Farbübertragungswalze bzw. eines Farbübertragungszylinders im angekoppelten Zustand |

Die Figuren 1a und 1b zeigen eine Draufsicht einer beidseitigen Lagerung einer Farbübertragungswalze bzw. eines Farbübertragungszylinders.

Der zu wechselnde Farbübertragungszylinder 1 wird in ein Farb- oder Druckwerk einer ebenfalls zeichnerisch nicht dargestellten Druckmaschine, beispielsweise einer Flexodruckmaschine, gehoben bzw. eingebracht. In der Regel wird dieser Vorgang mithilfe von Greifwerkzeugen 21 durchgeführt, die in den Figuren 1a und 1b angedeutet sind.

Der Farbübertragungszylinder 1 - beispielsweise der Formatzylinder einer Flexodruckmaschine - ist zwischen Bediener BS- und Antriebsseite AS jeweils in einem Radiallager 2 und 3 gelagert.

Die endseitigen Wellenzapfen 19 der Farbübertragungswalze 1 umfassen formschlüssige Kupplungshälften 4a und 6a. Auf der Bedienerseite BS umfasst der Kolben 13 einer Druckluftkolbenzylindereinheit 5, 13 endseitig eine zur Kupplungshälfte 4a korrespondierende Kupplungshälfte 4b. Antriebsseitig AS ist eine weitere Kupplungshälfte 6b vorgesehen, die mit der Kupplungshätfte 6a korrespondiert.

Nachdem die Farbübertragungswalze 1 in das Druckwerk mithilfe einer nicht dargestellten Einrichtung in das Farb- oder Druckwerk eingebracht wurde, wird der Kolben 13 der Druckluftzylinderkolbeneinheit 5,13 entgegen der Richtung des Pfeils 9 bewegt und damit die Kupplungshälften 6a, 6b und 4a, 4b formschlüssig verbunden. Die Kraft, die die Druckluftzylinderkolbeneinheit 5, 13 dabei auf die Kupplungen 4, 6 ausübt; ist konstant und so groß gewählt, dass die Formschlüssigkeit, der Kupplungen 4 und 6 auch während des Druckbetriebes gewährleistet ist. Die Kraft kann je nach Druckgeschwindigkeit variiert werden.

Antriebsseitig AS befindet sich ein axiales Lager 7, welches so aufgebaut ist, dass es eine Schräglage des Formatzylinders beispielsweise verursacht durch eine unterschiedliche Dicke des Klischeemantels über die Druckbreite - kompensiert bzw. ausgleicht.

Bei dem axialen Lager 7 handelt es sich demnach vorteilhafterweise um ein axiales Rillenkugellager, dessen Lagerschalen 15a, 15b über Kugeln 16 zueinander verschiebbar sind. Eine Schrägstellung des Formatzylinders 1 - ein so genannter Winkelfehler - kann durch eine Bewegung der Lagerschale 15b entlang des Pfeils 18 auf einem so genannten Ring 17 ausgeglichen werden.

Hinter dem axialen Lager 7 befindet sich ein Wellenbalg 8, beispielsweise ein Metallwellenbalg, der einen axialen Versatz, den die Schrägstellung des Formatzylinders 1 auf das axiale Lager 7 überträgt, ausgleichen kann.

Der Wellenbalg 8 ist mit der Antriebseinheit verbunden. Der Antrieb übt über den Wellenbalg 8 ein Drehmoment auf den Farbübertragungszylinder 1 aus. Der Wellenbalg ist im vorliegenden Fall natürlich so beschaffen, dass er ein Drehmoment übertragen und den Winkelversatz vertragen kann.

Durch die Eigenschaft, dass der Wellenbalg in axialer Richtung stauch- bzw. streckbar ist, kann das Seitenregister des Farbübertragungszylinders 1 durch den Kolben 13 der Druckluftkolbenzylindereinheit 5,13 eingestellt werden.

Ein weiterer Vorteil des Wellenbalges 8 ist, dass dieser sehr torsionssteif ist.

Bei einem Auftrag- oder Formatwechsel wird der Kolben des Druciduftzylinders 5 in Richtung des Pfeils 9 verfahren und die Klauenkupplungshälfte 4b von der Kupplungshälfte 4a des Zylinders 1 gelöst. Gleichzeitig wird - mit einer in den Figuren 1a und 1b nicht dargestellten Vorrichtung - der Antriebsbereich 11 in Richtung des Pfeils 10 verfahren und damit die Kupplungshälften 6a, 6b der Klauenkupplung 6 voneinander getrennt. Jetzt kann der Farbübertragungszylinder 1 - mit einer in der Figur 1 nicht dargestellten Vorrichtung - aus der Druckmaschine entfernt - beispielsweise herausgehoben - werden.

Um das Seitenregister in der Druckmaschine einzustellen, kann der Bereich 12, der die axiale Lagerung 7 umfasst, mithilfe einer hier nicht gezeigten Spindelverstellung in Richtung der Pfeile 9 und 10 bewegt werden. Die von der Spindelverstellung zur Seitenregisterung aufgebrachte Kraft Fₛ wird durch die Pfeile Fₛ symbolisiert. Die zur Seitenregisterung nötige Kraft greift vorteilhafterweise an einer Lagerhaltebuchse an. Bei dem Seitenregistervorgang wird eine Vielzahl von Bauteilen, zu der neben dem Axiallager natürlich auch der Farbübertragungszylinder 1 gehört, mitbewegt. Auf der Bedienseite BS verbleibt der Druckluftzylinderkörper 5 gestellfest, während sein Kolben 13 mitbewegt wird.

Wegen der Stauch- und Streckbarkeit des Weilenbalges 8 kann der nicht dargestellte Motor bei der Seitenregisterbewegung ortsfest verbleiben.

| **Bezugszeichenliste** | |
|---|---|
| 1 | Farbübertragungszylinder |
| 2 | Radiallager des Farbübertragungszylinders |
| 3 | Radiallager des Farbübertragungszylinders |
| 4 | Kupplung / Klauenkupplung / Kupplungshälften 4a und 4b |
| 5 | Druckluftzylinderkörper |
| 6 | (zweite) Kupplung / Klauenkupplung/ Kupplungshälften 6a und 6b |
| 7 | Axiales Lager / Rillenkugellager |
| 8 | (Metall)Wellenbalg |
| 9 | Pfeil |
| 10 | Pfeil |
| 11 | Antriebsbereich |
| 12 | Axialer Lagerbereich |
| 13 | Kolben des Druckluftzylinderkörpers 5 |
| 14 | Beweglicher Lagerbock |
| 15 | Lagerschalen 15a, 15b des Lagers 7 |
| 16 | Kugel des Lagers 7 |
| 17 | Ring des Lagers 7 |
| 18 | Pfeil |
| 19 | Endseitiger Zapfen |
| 20 | Wellenstück des Antriebes |
| 21 | Greifer |
| 22 | Walzenkörper |
| BS | Bedienerseite |
| AS | Antriebsseite |
| F_{S} | Kraft zum Seitenregistern |

## Patentansprüche

1. Vorrichtung zum Ankoppeln einer Farbübertragungswalze (1) in einem Farb-oder Druckwerk einer Druckmaschine,
• wobei die Farbübertragungswalze (1) zumindest aus einem Walzenkörper (22), an den sich endseitige Zapfen (19) anschließen, besteht,
• wobei jeder Zapfen (19) der Farbübertragungswalze in jeweils einem Lagergehäuse des Farb- oder Druckwerks in zumindest einem Lager (2,3,7) rotierbar gelagert ist,
• wobei zumindest ein endseitiger Zapfen (19) der Farbübertragungswalze mit einem Wellenstück (20) des Antriebes drehfest verbindbar ist,
• wobei die Vorrichtung einen Aktor (5,13) zum drehfesten Verbinden der Farbübertragungswalze mit dem Wellenstück (20) des Antriebes umfasst,
• mit welchem (5,13) der zumindest eine endseitige Zapfen (19) der Farbübertragungswalze gegen das Wellenstück (20) des Antriebes anstellbar ist, • wobei der Aktor (5, 13) in axialer Richtung der Farbübertragungswalze bewegbar ist, wobei die Kupplungshälften (4a, 6a) mit korrespondierenden Kupplungshälften (4b, 6b) formschlüssig verbindbar sind,
**dadurch gekennzeichnet,**
• **dass** die Farbübertragungswalze an beiden endseitigen Zapfen (19) jeweils eine Kupplungshälfte (4a, 6a) umfasst und
• **dass** der Aktor (5, 13) gegen ein Axiallager (7) wirkt, welches in axialer Richtung (9,10) der Farbübertragungswalze (22) bewegbar ist, wobei das Seitenregister der Farbübertragungswalze einstellbar ist.

2. Vorrichtung nach dem vorstehenden Anspruch,
**dadurch gekennzeichnet, dass**
der Aktor (5,13) ein Druckluftzylinder ist

3. Vorrichtung nach einem der vorstehenden Ansprüche,
**dadurch gekennzeichnet, dass**
die zumindest eine Kupplungshälfte (4a, 6a), die sich auf dem zumindest einen endseitigen Zapfen der Farbübertragungswalze (1) befindet, eine Kupplungshälfte einer Klauenkupplung ist.

4. Vorrichtung nach dem vorstehenden Anspruch,
**dadurch gekennzeichnet, dass**
zumindest eine Kupplungshälfte der Klauenkupplung Fortsätze besitzt, die in der Ebene der Stirnfläche des Zapfens (19) erhaben sind.

5. Vorrichtung nach dem vorstehenden Anspruch,
**dadurch gekennzeichnet, dass**
die Flanken der Fortsätze der zumindest einen Kupplungshälfte (4a,6a) der Klauenkupplung (4,6) abgeschrägt sind.

6. Vorrichtung nach einem der vorstehenden Ansprüche,
**dadurch gekennzeichnet,**
**dass** ein Antrieb für die Seitenregistereinstellung der Farbübertragungswalze (1) vorgesehen ist,
und **dass** die Kraft, die der Antrieb für die Seitenregistereinstellung der Farbübertragungswalze (1) bereitstellt, entweder
• in dieselbe Richtung der Kraft des Aktors (5,13)
• oder in die entgegengesetzte Richtung der Kraft des Aktors (5,13) wirkt.

7. Verfahren zur Übergabe einer Farbübertragungswalze (1) an einem Farb- oder Druckwerk einer Druckmaschine und zur Ankopplung der Farbübertragungswalze (1) an den Antrieb des Farb-oder Druckwerks,
• bei dem eine Farbübertragungswalze (1), die aus einem Walzenkörper, an den sich zumindest ein endseitige Zapfen (19) anschließt, in das Farb- oder Druckwerk eingebracht wird,
• wobei der zumindest eine Zapfen vor der Übergabe an das Farbwerk von einem Greifmechanismus einer Transportvorrichtung erfasst wird und nach der Übergabe von zumindest einem Lager (2,3,7) rotierbar gelagert wird,
• wobei der zumindest eine endseitige Zapfen (19) der Walze (1) mit einem Wellenstück (20) des Antriebes drehfest verbunden wird,
• die drehfeste Verbindung mit einem Aktor (5,13) vorgenommen wird,
• der (5,13) den zumindest einen endseitigen Zapfen (19) der Farbübertragungswalze (1) gegen das Wellenstück (20) des Antriebes anstellt, • wobei der Aktor (5, 13) in axialer Richtung der Farbübertragungswalze bewegt wird, wobei die Kupplungshälften (4a, 6a) mit korrespondierenden Kupplungshälften (4b, 6b) formschlüssig verbunden werden,
**dadurch gekennzeichnet,**
• **dass** die Farbübertragungswalze an beiden endseitigen Zapfen (19) jeweils eine Kupplungshälfte umfasst und
• **dass** der Aktor (5, 13) gegen ein Axiallager (7) wirkt, welchen in axiale Richtung (9, 10) der Farbübertragungswalze bewegbar ist, wobei das Seitenregister der Farbübertragungswalze eingestellt wird.

8. Verfahren nach vorstehendem Anspruch,
**dadurch gekennzeichnet, dass**
die Kraft, mit welcher der Aktor die drehfeste Verbindung vornimmt, konstant gehalten wird.

9. Verfahren nach einem der vorstehenden Ansprüche,
**dadurch gekennzeichnet, dass**
die Kraft, mit welcher der Aktor die drehfeste Verbindung vornimmt, ausschließlich axial ausgerichtet ist.

10. Verfahren nach einem der vorstehenden Ansprüche,
**dadurch gekennzeichnet, dass**
die Kraft, mit welcher der Aktor die drehfeste Verbindung vornimmt, mit der Druckgeschwindigkeit der Maschine variiert.

## Claims

1. Device for coupling an ink transfer roller (1) in an inking unit or printing unit of a printing machine,
- whereby the ink transfer roller (1) consists at least of a roller body (22), on which end pins (19) engage,
- whereby each pin (19) of the ink transfer roller is mounted so that it can rotate in a bearing housing of the inking unit or printing unit in at least one bearing (2, 3, 7),
- whereby at least one end pin (19) of the ink transfer roller can have a torque-proof connection to a shaft piece (20) of the drive,
- whereby the device includes an actuator (5, 13) for the torque-proof connection of the ink transfer roller to the shaft piece (20) of the drive,
- with which actuator (5, 13) the at least one end pin (19) of the ink transfer roller can be positioned against the shaft piece (20) of the drive,
- whereby the actuator (5, 13) can be moved in an axial direction of the ink transfer roller, whereby the coupling halves (4a, 6a) can be positively connected with corresponding coupling halves (4b, 6b)
**characterised in that**,
- the ink transfer roller includes a coupling half (4a, 6a) on both end pins (19) respectively, and
- the actuator (5, 13) acts against an axial bearing (7), which can be moved in an axial direction (9, 10) of the ink transfer roller (22), whereby the side register of the ink transfer roller can be adjusted.

2. Device according to the preceding claim,
**characterised in that**
the actuator (5, 13) is an air pressure cylinder.

3. Device according to any one of the preceding claims,
**characterised in that**
the at least one coupling half (4a, 6a), which is situated on at least one end pin of the ink transfer roller (1), is a coupling half of a claw coupling.

4. Device according to the preceding claim,
**characterised in that**
at least one coupling half of the claw coupling has extensions, which are elevated in the level of the front surface of the pin (19).

5. Device according to the preceding claim,
**characterised in that**
the edges of the extensions of the at least one coupling half (4a, 6a) of the claw coupling (4, 6) are bevelled.

6. Device according to any one of the preceding claims,
**characterised in that**
a drive for the side register adjustment of the ink transfer roller (1) is provided, and that the force, which the drive provides for the side register adjustment of the ink transfer roller (1), acts either
- in the same direction of the force of the actuator (5, 13)
- or in the opposite direction of the force of the actuator (5, 13).

7. Process for operation of an ink transfer roller (1) on an inking unit or printing unit of a printing machine, and for coupling the ink transfer roller (1) to the drive of the inking unit or printing unit,
- in which an ink transfer roller (1), from a roller body, on which the at least one end pin is attached, is used in the inking unit or printing unit,
- whereby before operation on the inking unit, the at least one pin is gripped by a grip mechanism of a transport device, and after operation is positioned so that it can be rotated by at least one bearing (2, 3, 7).
- whereby the at least one end pin (19) of the roller (1) has a torque-proof connection to a shaft piece (20) of the drive,
- the torque-proof connection is made with an actuator (5, 13),
- which actuator (5, 13) positions the at least one end pin (19) of the ink transfer roller (1) against the shaft piece (20) of the drive,
- whereby the actuator (5, 13) can be moved in an axial direction of the ink transfer roller, whereby the coupling halves (4a, 6a) can be positively connected with corresponding coupling halves (4b, 6b),
**characterised in that**,
- the ink transfer roller includes a coupling half on both end pins (19) in each case, and
- that the actuator (5, 13) acts against an axial bearing (7), which can be moved in an axial direction (9, 10) of the ink transfer roller, whereby the side register of the ink transfer roller is adjusted.

8. Process according to the preceding claim,
**characterised in that**
the force, with which the actuator makes the torque-proof connection, is kept constant.

9. Process according to any one of the preceding claims,
**characterised in that**
the force with which the actuator makes the torque-proof connection, is exclusively axially aligned.

10. Process according to any one of the preceding claims,
**characterised in that**
the force with which the actuator makes the torque-proof connection, is varied with the print speed of the machine.

## Revendications

1. Dispositif d'accouplement d'un rouleau encreur (1) dans un mécanisme d'encrage ou d'impression d'une imprimante,
• où le rouleau encreur (1) est constitué d'au moins un corps de rouleau (22) auquel font suite des pivots (19) côté extrémité
• où chaque pivot (19) du rouleau encreur est logé d'une manière tournante respectivement dans un boîtier de palier du mécanisme d'encrage ou d'impression dans au moins un palier (2, 3, 7),
• où au moins un pivot côté extrémité (19) du rouleau encreur peut être relié d'une manière résistante à la torsion à un bout d'arbre (20) de l'entraînement,
• où le dispositif comporte un acteur (5, 13) pour la liaison résistante à la torsion du rouleau encreur au bout d'arbre (20) de l'entraînement,
• au moyen duquel (5, 13) le au moins un pivot côté extrémité (19) du rouleau encreur peut être appliqué au bout d'arbre (20) de l'entraînement, où l'acteur (5, 13) est déplaçable dans la direction axiale du rouleau encreur, où les moitiés d'accouplement (4a, 6a) peuvent être reliées par concordance des formes à des moitiés d'accouplement correspondantes (4b, 6b), **caractérisé**
• **en ce que** le rouleau encreur comprend aux deux pivots côté extrémité (19), respectivement une moitié d'accouplement (4a, 6a), et
• **en ce que** l'acteur (5, 13) agit contre un palier axial (7) qui est déplaçable dans la direction axiale (9, 10) du rouleau encreur (22), le registre latéral du rouleau encreur étant réglable.

2. Dispositif selon la revendication 1, **caractérisé en ce que** l'acteur (5, 13) est un vérin à air comprimé.

3. Dispositif selon l'une des revendications précédentes, **caractérisé en ce qu'**au moins une moitié d'accouplement (4a, 6a), qui se trouve sur au moins un pivot côté extrémité du rouleau encreur (1), est une moitié d'accouplement d'un accouplement à griffes.

4. Dispositif selon la revendication précédente, **caractérisé en ce qu'**au moins une moitié d'accouplement de l'accouplement à griffes possède des prolongements qui sont élevés dans le plan de la face frontale du pivot (19).

5. Dispositif selon la revendication précédente, **caractérisé en ce que** les flancs des prolongements d'au moins une moitié d'accouplement (4a, 6a) de l'accouplement à griffes (4, 6) sont chanfreinés.

6. Dispositif selon l'une des revendications précédentes, **caractérisé en ce qu'**un entraînement pour le réglage du registre latéral du rouleau encreur (1) est prévu, et **en ce que** la force mise à disposition par l'entraînement pour le réglage du registre latéral du rouleau encreur (1), agit soit
• dans la même direction de la force de l'acteur (5, 13)
• soit dans la direction opposée de la force de l'acteur (5, 13).

7. Procédé de transfert d'un rouleau encreur (1) à un mécanisme d'encrage ou d'impression d'une imprimante et pour l'accouplement du rouleau encreur (1) à l'entraînement du mécanisme d'encrage ou d'impression,
• dans lequel un rouleau encreur (1) constitué d'un corps de rouleau auquel fait suite au moins un pivot côté extrémité (19), est introduit dans le mécanisme d'encrage ou d'impression,
• où le au moins un pivot, avant le transfert au mécanisme d'encrage, est saisi par un mécanisme de préhension d'un dispositif de transport et, après le transfert, est logé d'une manière tournante par au moins un palier (2, 3, 7),
• où le au moins un pivot côté extrémité (19) du rouleau (1) est relié d'une manière résistante à la torsion à un bout d'arbre (20) de l'entraînement,
• la liaison résistant à la torsion est exécutée avec un acteur (5, 13),
• qui applique le au moins un pivot côté extrémité (19) du rouleau encreur (1) au bout d'arbre (20) de l'entraînement, où l'acteur (5, 13) est déplacé dans la direction axiale du rouleau encreur, où les moitiés d'accouplement (4a, 6a) sont reliées par concordance des formes à des moitiés d'accouplement correspondantes (4b, 6b), **caractérisé en ce que** le rouleau encreur comprend aux deux pivots côté extrémité (19) à chaque fois une moitié d'accouplement, et
• **en ce que** l'acteur (5, 13) agit contre un palier axial (7) qui est déplaçable dans la direction axiale (9, 10) du rouleau encreur, où le registre latéral du rouleau encreur est réglé.

8. Procédé selon la revendication précédente, **caractérisé en ce que** la force, par laquelle l'acteur exécute la liaison résistant à la torsion, est maintenue constante.

9. Procédé selon l'une quelconque des revendications précédentes, **caractérisé en ce que** la force, avec laquelle l'acteur exécute la liaison résistant à la torsion, est orientée exclusivement axialement.

10. Procédé selon l'une des revendications précédentes, **caractérisé en ce que** la force, avec laquelle l'acteur exécute la liaison résistant à la torsion, varie en fonction de la vitesse d'impression de la machine.
